# FASCICULE DE BREVET EUROPEEN

(11) **EP 0 378 632 B1**
(45) Date de publication et mention de la délivrance du brevet: **30.09.1992**
(21) Numéro de dépôt: 89907190.6
(22) Date de dépôt: 09.06.1989
(51) Int. Cl.: B63B 15/00

(54) **MAT, NOTAMMENT POUR BATEAU A VOILE**
MAST, INSBESONDERE FÜR EIN SEGELBOOT
MAST, IN PARTICULAR FOR SAILING BOAT

(30) Priorité: 09.06.1988 FR 8808100
(43) Date de publication de la demande: 25.07.1990
(73) Titulaire: BONNET, Claude, F-42160 Andrézieux-Bouthéon (FR)
(72) Inventeur: BONNET, Claude, F-42160 Andrézieux-Bouthéon (FR)
(74) Mandataire: Dupuis, François
(86) Numéro de dépôt international: FR8900293
(87) Numéro de publication internationale: WO8911996

(56) Documents cités:
- EP-A- 0 321 425
- FR-E- 46 007
- GB-A- 1 153 915
- NL-A- 8 600 661
- US-A- 2 147 501

## Description

L'invention concerne le secteur technique des grééments des bâteaux à voile.

Les bâteaux à voile, quelle que soit leur conception, présentent un ou plusieurs mâts fixés très sensiblement au niveau de l'axe longitudinal média! de la coque, chaque mât étant constitué par un élément unique. Sur ces mâts, sont positionnés les points d'amure de la voilure sur le pont, de sorte que chaque mât est directement sollicité par les efforts de flexion que lui imprime la voilure du fait de sa liaison avec le guindant. Il est donc souvent nécessaire de faire appel à des haubannages, barres de fléche, bastaques et autres.

En outre, il apparaît des problèmes d'usure et des risques de rupture et de déchirure des voiles, résultant du frottement desdites voiles directement avec le mât et avec les autres pièces de gréement.

Pour remédier à ces inconvénients et résoudre le problème posé d'avoir une totale liberté de positionnement des points d'amure de la voilure sur le pont, on a proposé de réaliser un mât composé d'au moins deux éléments indépendants aptes à être fixés à l'une de leur extrémité de part et d'autre du plan médian longitudinal du bâteau, et réunis, à leur autre extrémité, d'une manière jointive ou non.

Cet état de la technique peut être illustré non limitativement par l'enseignement des brevets US 2.147.501 et NL 86.00661 par exemple.

A partir de cette conception particulière du mât en deux éléments indépendants, on a voulu améliorer le rendement aérolique de l'ensemble voilure-gréement et faciliter l'équilibrage des surfaces de voilure des grandes voiles et des voiles d'avant notamment.

Selon l'invention, ce problème est résolu en ce que chacun des éléments est profilé en section d'une manière aérodynamique en étant fixé à sa base et accouplé à sa partie haute avec capacité d'orientation angulaire selon un axe longitudinal en fonction notamment de la direction du vent pour obtenir le meilleur rendement aérolique de l'ensemble voilure-gréement.

Les éléments coopèrent avec des moyens de blocage en position angulaire.

Avantageusement, les éléments coopèrent, notamment au niveau de leur base, avec des moyens aptes à assurer à volonté, l'orientation angulaire simultanée ou indépendante desdits éléments.

Pour résoudre le problème posé du montage angulaire selon l'axe longitudinal de chacun des éléments, ces derniers sont montés libres en rotation sur une douille fixée angulairement, avec capacité de réglage, sur un organe support conformé pour être accouplé sur une partie du bâteau, notamment du pont.

L'organe support a un profil en section déterminé pour permettre en combinaison avec l'élasticité du matériau le composant , des variations angulaires réduites d'avant en arrière, des éléments par rapport au pont.

Un autre problème que se propose de résoudre l'invention est de pouvoir commander et orienter chacun des éléments du mât en fonction du vent en tenant compte de la déviation éventuelle des filets d'air créés par les voiles pour assurer un meilleur réglage de l'élément au vent et sous le vent.

Ce problème est résolu en ce que chacun des éléments est accouplé à un système apte à commander simultanément lesdits éléments selon des orientations angulaires différentes pour permettre notamment un réglage d'orientation desdits éléments l'un par rapport à l'autre et par rapport au vent.

Le système comprend une barre d'accouplement reliée par un système de biellettes articulées à chacun des éléments, ladite barre étant montée avec capacité de déplacement en translation guidée sur le pont en étant assujettie à des moyens de commande.

Un autre problème que se popose de résoudre l'invention est d'accroître la rigidité du mât tel que défini. Dans ce but, les éléments sont réunis par une ou plusieurs entretoises transversales montées d'une manière articulée sur lesdits éléments, lesdites entretoises étant profilées de manière à dégager l'espace libre formé entre les deux éléments, pour laisser le passage d'un guindant de voile.

La ou les entretoises sont agencées pour permettre la mise en place de manoeuvres dormantes ou courantes complémentaires.

Suivant une autre caractéristique, pour résoudre le problème d'avoir à la fois une bonne fixation en tête indépendamment de l'écartement de la base des éléments et un équilibrage des forces excercées lors des diverses manoeuvres, sans que cela entraîne des efforts ou couples parasites sur la tête du mât ou sur son mouvement de pivotement, les éléments sont réunis à leur partie haute par une plaque verticale débordante conformée et agencée pour permettre la fixation des manoeuvres dormantes et/ou courantes en les déportant latéralement en avant et/ou en arrière et/ou verticalement par rapport à la tête du mât, ladite plaque étant montée avec capacité d'oscillation dans son plan, d'avant en arrière.

Les organes rapportés sont montés en bout des éléments avec capacité de déplacement en rotation.

La plaque est équipée sur ses côtés, de poulies de renvoie de drisses et manoeuvres courantes pour les guider et permettre le retour vers le pont, le long des éléments, à l'extérieur ou à l'intérieur de ceux-ci.

La tête de chacun des éléments est accouplée directement ou par l'intermédiaire d'organes rapportés à un moyen du type rotule faisant office de support à la plaque.

Un autre problème que se propose de résoudre l'invention est de concevoir un mât à partir de deux éléments dans les conditions indiquées d'un faible poids et d'une grande rigidité, notamment au flambage.

Dans ce but, chacun des éléments est composé d'une pièce principale profilée monobloc agencée pour recevoir verticalement, sur la totalité ou une partie de sa longueur, des joues profilées délimitant un espace interne apte à recevoir un raidisseur, une plaque verticale de renfort étant montée sur une partie de la pièce principale, à l'intérieur de l'espace délimité par lesdites joues.

L'invention est exposée ci-après plus en détail à l'aide des dessins annexés dans lesquels :

la figure 1 est une vue en perspective d'un voilier équipé du mât selon l'invention.

La figure 2 est une vue partielle de profil montrant le montage de la base des éléments du mât sur le pont du bateau avec capacité d'orientation angulaire selon l'axe longitudinal.

La figure 3 est une vue de profil correspondant à la figure 2.

La figure 4 montre par une vue en perspective un mât équipé d'une entretoise.

La figure 4a est une vue partielle en coupe montrant un exemple de réalisation d'accouplement articulé entre l'entretoise et les éléments constitutifs du mât.

La figure 5 est une vue en coupe transversale montrant la constitution de chacun des éléments du mât.

La figure 6 est une vue de face de l'un des éléments du mât selon le mode de réalisation de la figure 5.

La figure 7 est une vue en plan purement schématique montrant l'orientation angulaire de chacun des éléments du mât compte tenu de la direction du vent et de la déviation des filets d'air créés par les voiles.

La figure 7a est une vue en plan montrant un exemple de réalisation du système d'accouplement entre les éléments du mât, apte à leur donner une variation angulaire par rapport à l'axe longitudinal différente l'un par rapport à l'autre.

La figure 7b est une vue de face correspondant à la figure 7a.

La figure 8 montre par une vue en coupe un autre exemple de réalisation du système d'orientation des éléments du mât.

La figure 9 montre un exemple de fixation des manoeuvres dormantes et/ou courantes en tête du mât.

La figure 10 est une vue partielle montrant le montage articulé et orientable de la plaque de fixation en tête du mât.

La figure 11 est une vue en coupe transversale considérée selon la ligne 11 - 11 de la figure 10.

La figure 12 est une vue à caractère purement schématique montrant un exemple de montage des différents points de fixation des manoeuvres dormantes et/ou courantes de la voilure.

La figure 13 est une vue en plan correspondant à la figure 12.

La figure 14 est une vue partielle en perspective d'une autre forme de réalisation du mât.

Les figures 15 et 16 sont deux vues en plan et en coupe du mât selon la figure 14, montrant deux variantes de montage d'une voile.

La figure 17 est une vue partielle en perspective d'une autre forme de réalistion du mât.

La figure 18 est une vue de face à caractère schématique, correspondant à la figure 17, montrant le mât en position de rabattement de certains éléments constitutifs.

Dans l'exemple de réalisation illustrée, le mât désigné dans son ensemble par (M), se compose d'au moins deux éléments (1) et (2) aptes à être fixés à l'une des extrémités, de part et d'autre de l'axe longitudinal médian du bâteau, notamment d'une manière symétrique. A l'opposé de leur partie de fixation sur le bâteau, les éléments (1) et (2) sont accouplés, d'une manière jointive ou non.

Selon une caractéristique importante de l'invention, chacun des éléments (1) et (2) constituant le mât a une forme profilée aérodynamique et, pivote selon un axe longitudinal, pour êre orienté en fonction de la direction du vent pour obtenir le meilleur rendement aérolique de l'ensemble voilure gréement. Les mouvements de pivotement de chacun des deux éléments peuvent être indépendants l'un de l'autre ou coordonnés entre eux et coopérer avec des moyens de blocage en position. Pour permettre le pivotement, un système mécanique ou autre équipe la tête et le pied des éléments pour assurer à la fois les fixations nécessaires de tête et pied de mât en autorisant l'orientation angulaire des éléments.

Comme le montrent les figures 5 et 6, chacun des éléments (1 et 2) est composé d'une pièce monobloc principale (10) dont la section transversale est conformée pour correspondre à une fraction du profil aérodynamique. Cette pièce (10) est agencée pour recevoir verticalement, sur la totalité ou une partie de sa hauteur, des joues profilées (11) et (12) délimitant un espace interne. Cet espace peut être rempli en totalité ou en partie d'éléments de raidissement des joues (11) et (12) constitués par exemple par des matériaux légers (13) ou par des longerons. En outre, en ayant pour objectif de réduire le poids notamment de la pièce principale (10) et d'augmenter sa résistance au flambage, la partie arrière de ladite pièce (10) peut recevoir, sur la totalité ou une partie de sa hauteur, et entre les joues (11) et (12) des plaques ou profils raidisseurs (14).

Avantageusement, l'ensemble constitué par les joues (11) et (12) et les éléments raidisseurs (13) est solidaire de !a pièce (10) recevant le raidisseur (14), avec capacité de démontage pour supprimer temporairement l'effet directionnel en cas d'arrêt prolongé par exemple. De même, on prévoit d'executer chaque ensemble (11-12-13) en plusieurs tronçons indépendants disposés en superposition de manière à faire varier la surface portante.

Dans une autre forme de réalisation illustrée figures 14 à 16, la pièce monobloc principale (10) du mât, reçoit à libre articulation, notamment entre deux ailes (10a et 10b), une série d'entretoises espacées (23) qui sont profilées, vue en plan, de manière progressivement décroissante compte-tenu de l'effet d'aérodynamisme recherché. A leur autre extrémité, chaque entretoise est articulée à un élément vertical (24) qui fait office de barre de bord de fuite. Dans ces conditions, une voile (V) peut être montée en combinaison avec les entretoises (23) et la pièce (10), de manière à créer une voile tubulaire.

A la figure 15, la voile (V) est engagée à la fois autour de la pièce (10) et des entretoises (23), tandis qu'à la figure 16, la voile est disposée seulement autour des entretoises (23), les extrémités libres de ladite voile étant engagées, à coulissement et maintenues dans des rainures profilées formées en bout des ailes (10a) et (10b) de la pièce (10). Le mouvement des entretoises, compte-tenu de leur montage articulé, permet de tendre la voile après sa mise en place et de réduire la surface en la hissant plus ou moins.

Dans la forme d'exécution de la figure 17, la pièce (10) reçoit, à libre articulation une pluralité d'éléments (25) disposés en superposition en étant aptes à occuper une position perpendiculaire ou sensiblement perpendiculaire à ladite pièce (10) ou une position de rabattement angulaire par rapport à ladite pièce (10) pour diminuer la surface portante.

Dans ce but, chaque élément (25) comprend deux joues profilées (25a) et (25b) articulées à leur partie supérieure entre les deux ailes (10a) et (10b) de la pièce (10) de manière à pouvoir être rabattu angulairement contre ladite pièce (10). Ces deux joues sont réunies à leur autre extrémité pour être articulées, à leur partie supérieure, à un élément vertical (26), de sorte qu'en tirant vers le haut ledit élément (26,) on provoque d'une manière concomitante, le rabattement angulaire de l'ensemble des éléments (25) qui ont tendance à être plaqués contre la pièce (10), (figure 18).

La figure 8 montre un exemple de système autorisant à la fois la fixation et l'auto-orientation angulaire des éléments (1) et (2). A cet effet, l'organe de fixation et d'accouplement (6) relatif à la base de chacun des éléments (1) et (2) et à la partie haute de ce dernier, présente un axe (6a) monté à libre rotation dans une bague formant palier (7) et solidaire de l'élément correspondant. La bague (7) est en outre agencée en (7a) pour assurer à volonté le blocage en rotation de l'axe (6a).

Les figures 2 et 3 montrent un exemple de réalisation préférée de la fixation et de l'auto-orientation angulaire de la base des éléments (1) et (2) par rapport au pont notamment. Dans ce but, la base des éléments (1) et (2), notamment la pièce principale (10) est montée libre en rotation sur une douille (15) fixée sur un organe support (16) avec capacité de réglage et de blocage en position angulaire. Le support (16) est agencé pour être fixé sur une partie du pont notamment par tous moyens connus et appropriés.

L'organe support (16) a un profil en section déterminé pour permettre, en combinaison avec l'élasticité du matériau le composant, des variations angulaires réduites d'avant en arrière. Par exemple cet organe (16) est constitué par une embase d'appui (16a) prolongée par une aile verticale (16b) recevant dans les conditions indiquées la douille de fixation (15). L'embase (16a) et l'aile (16b) sont réunies par une ligne de pliage angulaire (16c) facilitant la déformation élastique dudit support, sans rémanence.

Suivant une autre caractéristique importante de l'invention, les éléments (1) et (2) sont asservis par un système d'accouplement permettant leur orientation angulaire par rapport à l'axe longitudinal du bateau d'une manière différente pour chacun desdits éléments, compte tenu de la direction du vent et de la déviation des filets d'air par les voiles (F) et (GV) comme le montre schématiquement la figure 7.

Comme le montrent les figures 7a et 7b, ce système d'accouplement comprend pour l'essentiel une barre de liaison (17) reliée par un système de biellettes (18 - 19) articulées à chacun des éléments (1) et (2). Cette barre (17) est montée avec capacité de déplacement en translation guidée sur le pont en étant assujettie à des moyens de commande de tous types connus et appropriés, tels que câbles notamment.

Par exemple, chaque biellette (18 - 19) est accouplée par des moyens du type rotule (20), d'une part aux éléments (1) et (2) et, d'autre part, à un chariot (21 - 22) monté avec capacité de coulissement sur la barre de liaison (17). La barre (17) est montée à coulissement guidé sur un élément support (18) fixé sur le pont.

Il apparaît donc que le déplacement transversal de la barre (17), dans un sens ou dans l'autre,provoque par l'action des biellettes (18 - 19), la rotation des éléments (1 et 2) selon deux angles (α) et (β) différents (figure 7). En outre, lorsque le système d'accouplement est dans une position déterminée, il est possible de modifier l'angulation relative de l'élément (1) par rapport à l'élément (2) ou inversement, en déplaçant le chariot correspondant (21 ou 22) supportant les biellettes.

Il en résulte que la géométrie du système d'accouplement et du positionnement relatif du chariot sur la barre de liaison, permettent de nombreuses possibilités de couplage des orientations angulaires relatives des éléments (1) et (2), d'une part, par rapport au vent et, d'autre part, desdits éléments l'un par rapport à l'autre. Comme le montre schématiquement la figure 7, il est facile d'obtenir un angle (α) supérieur à l'angle (β) correspondant à un meilleur réglage de l'orientation des éléments considérés au vent et sous le vent.

Les éléments (1) et (2) peuvent présenter, sur une partie de leur hauteur, une ou plusieurs liaisons intermédiaires (4), rigide ou semi-rigide faisant office d'entretoise. La ou les entretoises (4) sont profilées, notamment en arc de cercle, pour libérer l'espace entre les deux éléments (1) et (2). Cette ou ces entretoises peuvent être agencées en (4a) pour permettre l'établissement de manoeuvres dormantes ou courantes (figure 4).

Compte tenu de la capacité d'orientation angulaire de chacun des éléments (1) et (2), là où les entretoises (4) sont montées d'une manière articulée par rapport auxdits éléments. Par exemple, comme le montre la figure 4a, l'accouplement s'effectue par un système de rotule (4b).

On prévoit également de disposer, au niveau de l'accouplement de la partie haute des éléments (1) et (2), une plaque (8) orientée sensiblement, dans le plan médian des dits deux éléments (1) et (2). Cette plaque (8) est conformée pour permettre d'éloigner de l'extrémité des éléments (1) et (2), vers l'avant et/ou vers l'arrière, des points de fixation (8a) des manoeuvres dormantes et/ou courantes que présente ladite plaque.

D'une manière préférée, la plaque (8) est montée en bout des êléments (1) et (2), avec capacité d'orientation angulaire en étant apte notamment à osciller dans son plan, d'avant en arrière, pour ne pas transmettre d'effort ou de couple ou de torsion sur la tête du mât (1) (2). On peut par exemple utiliser un organe d'accouplement du type rotule (9) faisant office de support à la plaque (8).

Avantageusement, ce système d'accouplement par rotule, peut être combiné avec le système d'orientation angulaire des éléments (1) et (2). La rotule est sensiblement dans le plan formé par les axes d'orientation des éléments (1) et (2).

Comme déjà indiqué, ce système combiné permet d'avoir à la fois une bonne fixation en tête indépendamment de l'écartement de la base des éléments et un équilibrage des forces exercées sur la plaque de fixation de tête pour les diverses manoeuvres qui y sont reliées sans que cela entraîne des efforts ou couples parasites sur la tête du mât ou sur son mouvement de pivotement.

La plaque (8) peut être équipée sur ses côtés de poulies de renvoi des drisses et manoeuvres courantes pour les guider et permettre le retour vers le pont, le long des éléments (1) et (2) à l'intérieur ou à l'extérieur de ceux-ci.

Par exemple, comme le montrent schématiquement les figures 12 et 13, la plaque (8) peut être agencée pour permettre le montage des drisses (a, b, c, d, e,) respectivement de la grande voile, du foc, du genois, des spis, le montage des étais (f, g, h) respectivement de la grande voile, du foc, et du genois, le montage du pataras double (i) par exemple et le montage du hale-bas tangon (j).

L'invention s'applique à tout type de bâteau à voile comprenant un ou plusieurs mâts tels que "ketch", "yawl", "goëlette", multicoques...

## Revendications

-1- Mât, notamment pour bâteau à voile, composé d'au moins deux éléments (1, 2) aptes à être fixés à l'une de leur extrémité de part et d'autre du plan médian longitudinal du bâteau, et réunis, à leur autre extrémité, d'une manière jointive ou non, caractérisé en ce que chacun des éléments (1, 2) est profilé en section d'une manière aérodynamique en étant fixé à sa base et accouplé à sa partie haute avec capacité d'orientation angulaire selon un axe longitudinal en fonction notamment de la direction du vent pour obtenir le meilleur rendement aérolique de l'ensemble voilure-gréement.

-2- Mât selon la revendication 1, caractérisé en ce que les éléments (1, 2) coopèrent avec des moyens de blocage en position angulaire.

-3- Mât selon l'une quelconque des revendications 1 et 2, caractérisé en ce que les éléments coopèrent, notamment au niveau de leur base, avec des moyens aptes à assurer à volonté, l'orientation angulaire simultanée ou indépendante desdits éléments.

-4- Mât selon la revendication 1, caractérisé en ce que chacun des éléments (1, 2) est monté libre en rotation sur une douille fixée angulairement, avec capacité de réglage, sur un organe support conformé pour être accouplé sur une partie du bâteau, notamment du pont.

-5- Mât selon la revendication 4, caractérisé en ce que l'organe support a un profil en section déterminé pour permettre en combinaison avec l'élasticité du matériau le composant , des variations angulaires réduites d'avant en arrière, des éléments (1, 2) par rapport au pont.

-6- Mât selon la revendication 3, caractérisé en ce que chacun des éléments (1, 2) est accouplé à un système apte à commander simultanément lesdits éléments selon des orientations angulaires différentes pour permettre notamment un réglage d'orientation desdits éléments l'un par rapport à l'autre et par rapport au vent.

-7- Mât selon la revendication 6, caractérisé en ce que le système comprend une barre d'accouplement reliée par un système de biellettes articulées à chacun des éléments, ladite barre étant montée avec capacité de déplacement en translation guidée sur le pont en étant assujettie à des moyens de commande.

-8- Mât selon la revendication 2, caractérisé en ce que les éléments (1, 2) sont réunis par une ou plusieurs entretoises transversales (4) montées d'une manière articulée sur lesdits éléments, lesdites entretoises étant profilées de manière à dégager l'espace libre formé entre les deux éléments, pour laisser le passage d'un guindant de voile.

-9- Mât selon la revendication 8, caractérisé en ce que la ou les entretoises (4) sont agencées pour permettre la mise en place de manoeuvre dormantes ou courantes complémentaires.

-10- Mât selon la revendication 1, caractérisé en ce que les éléments sont réunis à leur partie haute par une plaque verticale débordante (8) conformée et agencée pour permettre la fixation des manoeuvres dormantes et/ou courantes en les déportant latéralement en avant et/ou en arrière et/ou verticalement par rapport à la tête du mât, ladite plaque (8) étant montée avec capacité d'oscillation dans son plan, d'avant en arrière.

-11- Mât selon la revendication 10, caractérisé en ce que la tête de chacun des éléments (1, 2) est accouplée directement ou par l'intermédiaire d'organes rapportés à un moyen du type rotule (9) faisant office de support à la plaque.

-12- Mât selon la revendication 11, caractérisé en ce que les organes rapportés sont montés en bout des éléments (1, 2) avec capacité de déplacement en rotation.

-13- Mât selon la revendication 10, caractérisé en ce que la plaque (8) est équipée sur ses côtés, de poulies de renvoie de drisses et manoeuvres courantes pour les guider et permettre le retour vers le pont, le long des éléments (1, 2), à l'extérieur ou à l'intérieur de ceux-ci.

-14- Mât selon la revendication 1, caractérisé en ce que chacun des éléments (1, 2) est composé d'une pièce principale profilée monobloc agencée pour recevoir verticalement, sur la totalité ou une partie de sa hauteur, avec capacité de démontage, des joues profilées (11-12) délimitant un espace interne apte à recevoir un raidisseur (13), une plaque verticale de renfort étant montée sur une partie de la pièce principale, à l'intérieur de l'espace délimité par les joues.

-15- Mât selon la revendication 14, caractérisé en ce que l'ensemble composé des joues (11, 12) avec raidisseur (13) est executé en plusieurs tronçons indépendants disposés en superposition.

-16- Mât selon la revendication 1, caractérisé en ce qu'il est composé d'une pièce principale profilée monobloc (10) agencée pour recevoir à libre articulation une série d'entretoises (23) profilées, vue en plan, d'une manière progressivement décroissante et articulées à leurs extrémités à un élément vertical (24), une voile étant montée en combinaison avec les dites entretoises (23) et la pièce (10).

-17- Mât selon la revendication 1, caractérisé en ce qu'il est composé d'une pièce principale profilée monobloc (10), agencée pour recevoir à libre articulation une pluralité d'éléments (25) disposés en superposition en étant aptes à occuper soit une position perpendiculaire à ladite pièce (10), soit une position de rabattement angulaire contre ladite pièce (10), pour diminuer la surface portante.

## Patentansprüche

- 1 - Mastbaum, insebesondere für Segelboot, der aus am wenigstens zweien Bestandteilen (1, 2) besteht, die an dem einen ihrer Enden beiderseitig der mittigen Lângsebene des Seglers aneinander befestigt und an dem anderen Ende in einer aneinanderfügenden oder nicht aneinanderfügenden Weise vereinigt werden können, dadurch gekennzeichnet, dass jeder eine der Bestandteile (1, 2) in einer aerodynamischen Weise querschnittlich profiliert und an dessen Oberteil bei einer winkligen Orientierungsfähigkeit gekoppelt ist, die insbesondere in Abhängigkeit der Windrichtung vorgesehen wird, um die beste aerolische Leitungsfähigkeit der gesamten Segelwerk-Takelungs-Einheit erreichen zu können.

- 2 - Mastbaum nach Anspruch 1, dadurch gekennzeichnet, dass die Bestandteile (1, 2) mit vorrichtungen zum Sperren in der Winkelstellung zusammenarbeiten.

- 3 - Mastbaum nach einem der Ansprüche 1 und 2, dadurch gekennzeichnet, dass die Bestandteile, insbesondere an der Höhe derer Unterteils, mit Vorrichtungen zusammenarbeiten, die geeignet sind, um die winklige Orientierung der genannten Bestandteile gleichzeitig oder auch unabhängig beliebig zu bewirken.

- 4 - Mastbaum nach Anspruch 1, dadurch gekennzeichnet, dass jeder eine der Bestandteile (1, 2) frei drehbar auf eine buchse montiert wird, die mit Verstellmöglichkeit auf einen Tragorgan winklig befestigt ist, das zur Koppelung mit einem Teil des Seglers, insbesondere mit dem Deck, vorgesehen ist.

- 5 - Mastbaum nach Anspruch 4, dadurch gekennzeichnet, dass das Tragoran eine querschnittliche Profilierung aufweist, die festgesetzt ist, um in Kombination mit der Elastizität des dieses Organ bildenden Werkstoffs, winkelinge Veränderungen der Bestandteile (1, 2) vor- und rückwärts zum Deck zu gestatten, wobei diese Veränderungen in beschränktem Masstab erfolgen.

- 6 - Mastbaum nach Anspruch 3, dadurch gekennzeichnet, dass jeder eine der Bestandteile (1, 2) mit einem System gekoppelt ist, das sich zur gleichzeitigen Betätigung der genannten Bestandteile gemäss unterschiedlichen winkligen Orientierung eignet, um insbesonder eine Verstellung der Orientierungen der genannten Bestandteile zueinander und entsprechend dem Wind zu gestatten.

- 7 - Mastbaum nach Anspruch 6, dadurch gekennzeichnet, dass das System Koppelungsstange aufweist, die durch ein System von mit jedem einem der Bestandteile gelenkig angeschlossenen Stängchen verbunden wird, wobei die besagte Stange bei einer Möglichkeit von auf das Deck geführter verschiebungsartigen Bewegung und unter Ansteuerung durch Betätigungsvorrichtungen montiert ist.

- 8 - Mastbaum nach Anspruch 2, dadurch gekennzeichnet, dass die Bestandteile (1, 2) durch eine oder mehrere, gelenkartig auf die genannten Bestandteile montierten Querstreben (4) montiert sind, die zum Freimachen des zwischen den beiden Bauteilen gebildeten Freiraums profiliert sind, um das Durchlassen eines Segelvorlieks zu ermöglichen.

- 9 - Mastbaum nach Anspruch 8, dadurch gekennzeichnet, dass die Querstrebe oder Querstreben (4) zum Einrichtem von ergänzenden stehemden oder laufenden Takelungen gebildet sind.

- 10 - Mastbaum nach Anspruch 1, dadurch gekennzeichnet, dass die Bestandteile oder Bauteile, en deren Oberteil, durch eine senkrechte, vorspringende Platte (8) vereinigt werden, die zur Befestigung der stehenden und/oder laufenden Takelungen bei seitlichem, vorwärtigem und/oder rückwärtigen und/oder scheitelrechten Verschieben der genannten Takelung zum Mastkopf gebildet und eingerichtet sind, wobei die genannte Platte (8) schwingungsfähig in eigner Ebene, vorwärts und rückwärts, montiert ist.

- 11 - Mastbaum nach Anspruch 10, dadurch gekennzeichnet, dass der Kopf jedes einen der Bestandteile oder Bauteile (1, 2) unmittelbar oder vermittels angebauter Organe mit einem kniegelenkförmigen Mittel (9) gekoppelt wird, das als Tragmittel für die Platte dient.

- 12 - Mastbaum nach Anspruch 11, dadurch gekennzeichnet, dass die angebauten Organe am Ende der Bestandteile (1, 2) mit einer Möglichkeit umdrehender Bewegung montiert sind.

- 13 - Mastbaum nach Anspruch 10, dadurch gekennzeichnet, dass die Platte (8), auf deren Seiten, mit Umlenkscheiben für die laufenden Takelungen und Fälle ausgestattet ist, um dieselben zu führen und die Rückbewegung nach dem Deck, den Bestandteilen (1, 2) entlang und aussenseitlich oder innenseitlich derselben zu gestatten.

- 14 - Mastbaum nach Anspruch 1, dadurch gekennzeichnet, dass jeder eine der Bestandteile oder Bauteile ( 2) aus einem einstückigen profilierten Hauptteil besteht, der zur scheitelrechten Aufnahme, ganz oder teilweise auf dessen Höhe, und mit Abbaumöglichkeit, von profilierten Wangen (11 - 12) die einen Innenraum zur Aufnahme eines Versteifers (13) begrenzen, wobei eine senkrechte Verstärkungsplatte auf einem Teil des Haupptteils, innenseitig zu dem von den Wangen begrenzten Raum montiert ist.

- 15 - Mastbaum nach Anspruch 14, dadurch gekennzeichnet, dass der aus den Wangen (11 - 12) nebst Versteifer (13) bestehende Komplex aus mehreren unabhängigen, aufeinanderliegenden Teilstücken ausgeführt ist.

- 16 - Mastbaum nach Anspruch 1, dadurch gekennzeichnet, dass er aus einem einstückigen profilierten Hauptteil (10) besteht, der zur freien gelenkigen Aufnahme einer Reihe profilierter Querstreben (23) eingerichtet ist, die in der Ebene gesehen stufenweise abnehmend und an deren Enden mit einem senkrechten Bauteil (24) gelenkig verbunden werden, wobei ein Segel in Kombination mit den besagten Querstreben (23) und der Platte (10) montiert ist.

- 17 - Mastbaum nach Anspruch 1, dadurch gekennzeichnet, dass er aus einem einstückigen profilierten Hauptteil (10) besteht, der zur freien gelenkigen Aufnahme einer Vielzahl von aufeinanderliegenden Bauteilen (25), die zum Einnehmen entweder einer zum besagten Hauptteil (10) rechtwinkligen Stellung, oder einer Stellung winkligen Zurückklappens gegen den besagten Hauptteil (10) eingerichtet sind, um die Tragfläche zu vermindern.

## Claims

- 1 - Mast, more particularly for a sailing boat, made of at least two elements (1, 2), which can be secured at one of the ends thereof on either side of a longitudinal medial plane of the boat, and united at the other end thereof in a joined or not joined manner, characterized in that each one of the elements (1, 2) is contoured sectionally in an aerodynamical or or streamlined manner while being secured at the bottom thereof and coupled at the upper part thereof with a possibility of angular orientation in accordance with a longitudinal axis more particularly in dependence on the direction of the wind, in oder to achieve a better aerolic efficiency of the sails and rigging assembly.

- 2 - Mast as claimed in Claim 1, characterized in that the elements (1, 2) co-operate with interlocking means in the angular position.

- 3 - Mast as claimed in any one of Claim 1 or 2, characterized in that the elements are co-operating, more particularly at the level of the bottom thereof, with means capable of providing as desired the simultaneous or independent angular orientation of said elements.

- 4 - Mast as claimed in Claim 1, characterized in that each one of the elements (1, 2) is mounted for free rotation on an angularly fixed socket, with a capacity of adjustment, on a supporting organ made for being coupled with a part of the boat, more particularly the deck.

- 5 - Mast as claimed in Claim 4, characterized in that the supporting organ has a sectional contour which is determined to permit, in combination with the elasticity of the material of said organ, forward and rearward angular variations of small magnitude of the elements (1, 2) relative to the deck.

- 6 - Mast as claimed in Claim 3, characterized in that each one of the elements (1, 2) is coupled with a system capable of controlling simultaneously said elements in accordance with different angular variations, in order more particularly to permit an orientation adjustment of said elements relative to one another, and relative to the wind.

- 7 - Mast as claimed in Claim 6, characterized in that the system includes a coupling bar connected by a system of small rods linked hingedly to each one of the elements, said bar being mounted on the deck with a possibility of guided translational shifting while being monitored by control means.

- 8 - Mast as claimed in Claim 2, characterized in that the elements (1, 2) are united by one or more tranverse cross-pieces (4) mounted in a hinged manner on said elements, said cross-pieces being contoured in order to make clear the free space formed between the two elements, so that a sail lull may be passed therethrough.

- 9 - Mast as claimed in Claim 8, characterized in that the cross-piece or cross-pieces (4) is or are arranged in order to permit the installation of complementary standing or running rigging.

- 10 - Mast as claimed in Claim 1, characterized in that the elements are united at the upper portion thereof by a projecting vertical plate (8) made and designed for permitting the securing of standing and/or of running riggings while they are being shifted forwardly and/or rearwardly and/or vertically relative to the head of the mast, said plate (8) being mounted with a possibility of oscillation within the plane thereof, forwardly and rearwardly.

- 11 - Mast as claimed in Claim 10, characterized in that the head of each one of the elements (1, 2) is coupled directly or through the medium of inserted or built in organs with a means of the ball and socket type (9) which serves as a support for the plate.

- 12 - Mast as claimed in Claim 11, characterized in that the inserted organs are mounted on the ends of the elements (1, 2), with a capacity of rotational shifting.

- 13 - Mast as claimed in Claim 10, characterized in that the plate (8) is equipped on the ides thereof with reversing sheaves for the running riggings and halyards, in order to guide them and to permit the return toward the deck, along the elements (1, 2), inside or outside of the latter.

- 14 - Mast as claimed in Claim 1, characterized in that each one of the elements (1, 2) consists of a main contoured unit piece designed for accommodating along the whole height or a portion of the height thereof, with the possibility or being taken down, contoured cheeks (11 - 12) which delimit an internal space designed for receiving a stiffener (13), a reinforcement vertical plate being mounted on a portion of the main piece within the space delimited by the cheeks.

- 15 - Mast as claimed in Claim 1, characterized in that the assembly consisting of the cheeks (11, 12) with stiffener (13) is made of a plurality of independent stumps arranged overlaying.

- 16 - Mast as claimed in Claim 1, characterized in that said mast consists of a main contoured unit piece (10) designed for accommodating for free hinged linking a series of tie bars (23) which when seen in plane are contoured in a gradually decreasing manner and linked at the ends thereof with a vertical element (24), a sail being mounted in combination with said tie bars (23) and the piece (10).

- 17 - Mast as claimed in Claim 1, characterized in that said mast consists of a main contoured unit piece (10) designed for accommodating for free hinged linking a plurality of elements (25) disposed overlaying while being capable of assuming either a position normal to said piece (10), or a position of angular flapping against said piece (10), in order to decrease the bearing surface.
